# EUROPÄISCHE PATENTSCHRIFT

(11) **EP 3 034 665 B1**
(45) Veröffentlichungstag und Bekanntmachung des Hinweises auf die Patenterteilung: **24.01.2024**
(21) Anmeldenummer: 14198967.3
(22) Anmeldetag: 18.12.2014
(51) Int. Cl.: D04B 15/90

(54) **Flachstrickmaschine mit einer Vorrichtung zum Einstreifen und Einlegen von Schuss-, Kett- und/oder Flottfäden**
Flat knitting machine with stitch pressing means
Métier à tricoter rectiligne avec un dispositif presse-maille

(43) Veröffentlichungstag der Anmeldung: 22.06.2016
(73) Patentinhaber: KARL MAYER STOLL R&D GmbH, 63179 Obertshausen (DE)
(72) Erfinder: Fürst, Luzian, 72116 Mössingen (DE); Rempp, Wolfgang, 72501 Gammertingen (DE); Jenter, Roland, 72336 Balingen (DE); Bahlinger, Markus, 72072 Tübingen (DE)
(74) Vertreter: Kohler Schmid Möbus Patentanwälte

(56) Entgegenhaltungen:
- EP-A1- 0 310 565
- EP-A1- 0 597 548
- DE-A1- 3 321 227
- GB-A- 2 068 022

## Beschreibung

Die Erfindung betrifft eine Flachstrickmaschine mit den Merkmalen des Oberbegriffs von Anspruch 1.

Außerdem betrifft die Erfindung ein Verfahren zur Steuerung einer erfindungsgemäßen Flachstrickmaschine.

Um stricktechnisch hergestellten Produkten bestimmte Eigenschaften hinsichtlich erhöhter oder verringerter Dehnbarkeit im kompletten Gestrick oder nur in Teilbereichen des Gestricks zu verleihen, ist es bekannt, während der Herstellung der eigentlichen Maschenreihen zusätzliches Fadenmaterial in entsprechenden Bereichen in das Gestrick einzubringen. Dies können Schussfäden oder auch Flottfäden sein, welche mittels spezieller Fadenführer in den Strickprozess eingebracht werden, wobei je nach gewünschtem Effekt z. B. Gummifäden zur Erhöhung der Elastizität des Gestricks oder auch Monofilfäden zur Verminderung der Dehnbarkeit in horizontaler Richtung zum Einsatz kommen. Die Fäden können über die gesamte Gestrickbreite und Gestrickhöhe oder nur in bestimmten Bereichen eingebracht werden.

Weiterhin ist das Einbringen von Kettfäden in Gestricken bekannt, welche sich in vertikaler Richtung durch bestimmte Bereiche oder das komplette Gestrick erstrecken und ebenfalls die Eigenschaften des Gestricks verändern können.

Zum Niederhalten der vorhergehenden Maschenreihe beim Nadelaustrieb für die Bildung der nächsten Maschenreihe sind außerdem so genannte Gestrickeinstreifer bekannt geworden, mit welchen es aber nicht möglich ist, auch einen Schuss- oder Flottfaden sicher in einer vorbestimmten Position zu halten oder einen Kettfaden in eine neue Position zu verschieben.

Aus der DE 10 2013 014 071 A1 ist eine Flachstrickmaschine mit einem Einstreicher bekannt. Der Einstreicher weist einen Finger auf, der sich in den Bereich eines Stricksystems erstreckt. Somit kann es zu Kollisionen mit während des Strickprozesses bewegten Elementen der Flachstrickmaschine kommen.

Die EP 0 310 565 A1 offenbart eine Flachstrickmaschine, bei der ein Kasten oberhalb eines Schlittens montiert ist, an dessen Unterseite eine Grundplatte mittig oberhalb der Nadelbetten bzw. des Kammspalts angeordnet ist. Die Platte ist ebenfalls wie die Schlitten an dem Kasten montiert.

Die DE 33 21 227 A1 offenbart eine Flachstrickmaschine, mit welcher Maschen, die sich während des Strickprozesses bereits auf der Nadel befinden, bei Wiederaustrieb dieser Nadel im Arbeitsbereich der Vorrichtung nicht aus dem Kammspalt heraus nach oben gezogen werden. Die Vorrichtung zum Niederhalten ist an einer Platine zwischen den eigentlichen Schlitten angeordnet.

Niederhalter sind aus der EP 0 597 548 A1 und GB 2 068 022 A bekannt.

Aufgabe der vorliegenden Erfindung ist es, eine Flachstrickmaschine bereitzustellen, die eine Vorrichtung aufweist, mit der unterschiedliche Fäden eingelegt und/oder eingestreift werden können und/oder ein Gestrick niedergehalten werden kann. Außerdem soll die Vorrichtung keine Kollisionen mit bewegten Elementen der Flachstrickmaschine erzeugen.

Diese Aufgabe wird erfindungsgemäß gelöst durch eine Flachstrickmaschine mit den Merkmalen des Patentanspruchs 1. Dadurch, dass die Vorrichtung bzw. der Fadenkontaktbereich vollständig außerhalb des Stricksystems angeordnet ist, kann es nicht zu Kollisionen mit Elementen kommen, die während des Strickprozesses bewegt werden. Wenn nur ein Stricksystem vorgesehen ist, kann die Vorrichtung am Anfang oder Ende des Stricksystems angeordnet sein. Wenn mehrere Stricksysteme an dem Schlitten vorgesehen sind, kann die Vorrichtung zwischen zwei in Bewegungsrichtung des Schlittens gesehen benachbarten Stricksystemen angeordnet sein. Eine Anordnung zwischen benachbarten Stricksystemen wird im Sinne der Erfindung ebenfalls als Anordnung an einem Anfang bzw. Ende eines der Stricksysteme betrachtet.

Die Vorrichtung ist derart ausgebildet, dass sie sowohl geeignet ist, Schuss-, Kett- und/oder Flottfäden in ein Gestrick einzulegen oder einzustreifen, als auch dazu geeignet ist, ein Gestrick bei der Maschenbildung niederzuhalten. Somit ist es möglich, einen (Schuss-)Fadeneintrag mit allen Fadenführern auf allen Fadenführerspuren durchzuführen. Es kann die baugleiche Vorrichtung für die Einlage von Schussfäden, Flottfäden und Kettfäden verwendet werden. Weiterhin kann ein einlaufender Faden sicher unter die austreibenden Nadeln und/oder Platinen gelegt werden, insbesondere kann ein Schussfaden über die komplette Maschenreihe eingelegt werden. Weiterhin ist es möglich, Kettfäden sicher an eine neue Position zu leiten, also einen partiellen Schussfadeneintrag vorzunehmen. Es können so auch 3D-Gestricke, spezielle Spickel- und Transfertechniken verwendet werden. Alle Fadenführer der Flachstrickmaschine können ohne spezielle Einstellung als Schuss-, Kett- und/oder Flottfadenführer verwendet werden. Vorzugsweise sind die Fadenführer der Flachstrickmaschine als autark bewegbare Fadenführer ausgebildet. Dies bedeutet, dass sie unabhängig vom Schlitten bewegt werden können. Ein oder mehrere Fadenführer können in einem Stricksystem Faden über die Vorrichtung zuführen.

Auch Fadenführer, welche durch Mitnahmeeinrichtungen am Schlitten bewegt werden, können verwendet werden.

Die erfindungsgemäße Flachstrickmaschine weist zwei Nadelbetten auf, zwischen denen ein Kammspalt ausgebildet ist, wobei die Vorrichtung zwischen einer kammspaltnahen und einer kammspaltfernen Position und/oder umgekehrt schaltbar ist. Insbesondere kann ein Fadenkontaktbereich der Vorrichtung zwischen einer kammspaltnahen und einer kammspaltfernen Position verlagert werden. Somit sind unterschiedliche Strickprozesse möglich. Insbesondere ist es möglich, die Vorrichtung auch während einer Schlittenbewegung zu schalten.

Die Vorrichtung kann einen Fadenkontaktbereich aufweisen, der beim Schalten der Vorrichtung von einer kammspaltfernen in eine kammspaltnahe Position zunächst eine bogenförmige Bewegung und anschließend eine zumindest im Wesentlichen lineare Bewegung durchführt. Die bogenförmige Bewegung bewirkt, dass der Fadenkontaktbereich bei Bewegung in eine inaktive Stellung der Vorrichtung so aus dem Bereich des Kammspalts bewegt werden kann, dass keine Kollision mit Fadenführern befürchtet werden muss. Die lineare Bewegung kann eine im Wesentlichen senkrechte Bewegung sein, die dazu führt, dass der Fadenkontaktbereich exakt über dem Gestrick bzw. dem einzulegenden Faden über dem Kammspalt positioniert werden kann und der Fadenkontaktbereich den Kammspalt quasi abdecken kann.

Der Fadenkontaktbereich kann am Ende eines Arms angeordnet sein. Es kann eine Verstellmechanik vorgesehen sein, durch die der Fadenkontaktbereich zwischen einer kammspaltnahen und einer kammspaltfernen Position und/oder umgekehrt verstellbar ist. Die Bewegung des Kontaktbereichs kann mittels einer Mechanik, beispielsweise über eine Hebelmechanik oder ein Viergelenk, Riemen, oder auch pneumatisch realisiert werden. Die Bewegung des Kontaktbereichs kann innerhalb des Gestricks oder außerhalb des Gestrickbereichs erfolgen. Es muss jedoch nicht die gesamte Gestrickbreite durchlaufen werden, ehe der Kontaktbereich in seiner Position verändert werden kann. Die Vorrichtung kann so ausgebildet sein, dass eine Vorbeifahrt von autark angetriebenen Fadenführern auch in einer aktiven, d. h. einer kammspaltnahen Position des Kontaktbereichs möglich ist.

Der Kontaktbereich kann in Längsrichtung der Nadelbetten breiter ausgebildet sein als ein Arm, an dem der Kontaktbereich angeordnet ist. Dadurch wird eine Führung von Fäden über eine längere Strecke sichergestellt.

Der Kontaktbereich kann eine in Bewegungsrichtung des Schlittens gerichtete und/oder eine schräg zur Bewegungsrichtung des Schlittens ausgerichtete nutartige Ausnehmung aufweisen. Insbesondere kann die nutartige Ausnehmung in Form einer Hohlkehle ausgebildet sein. Dadurch wird ein Faden sicher geführt und ein Gestrick zuverlässig niedergehalten.

Gemäß einer bevorzugten Ausführungsform der Erfindung können Einstellmittel zur Einstellung der kammspaltnahen Position des Fadenkontaktbereichs vorgesehen sein. Insbesondere kann vorgesehen sein, dass der Fadenkontaktbereich in der kammspaltnahen Position horizontal, vertikal und/oder in Nadelbettlängsrichtung verstellt werden kann. Somit kann sichergestellt werden, dass der Fadenkontaktbereich in seiner aktiven Position optimal positioniert ist und keine Fehlfunktionen auftreten.

Vorzugsweise weist die Vorrichtung einen Antrieb auf. Über den Antrieb kann die Vorrichtung zwischen einer kammspaltnahen und einer kammspaltfernen Position umgeschaltet werden. Als Antrieb kommen beispielsweise Schritt-, Servo- oder Linearmotoren sowie Pneumatikzylinder in Frage.

Die Vorrichtung ist vorzugsweise so angeordnet, dass sie kollisionsfrei ist gegenüber sämtlichen Nadelbettelementen. Die Vorrichtung ist komplett austauschbar und kann bei bestehenden Flachstrickmaschinen nachgerüstet werden. Die unterste Position des Fadenkontaktbereichs kann die Strecklage der Mechanik (den Totpunkt) bilden.

In den Rahmen der Erfindung fällt außerdem ein Verfahren mit den Merkmalen des Patentanspruchs 10. Dadurch ist es möglich, Schuss-, Kett- und/oder Flottfäden in ein Gestrick einzulegen sowie ein Gestrick während des Strickvorgangs niederzuhalten.

Gemäß einer Verfahrensvariante kann vorgesehen sein, dass ein Fadenführer synchron zum Schlitten in einem Bereich zwischen zwei Stricksystemen des Schlittens bewegt wird. Diese Vorgehensweise ist vorteilhaft zur Einlage eines Schussfadens über die gesamte Gestrickbreite oder auch nur in bestimmten Gestrickbereichen, wie dies bei Intarsiagestricken der Fall sein kann.

Der Fadenkontaktbereich der Vorrichtung kann vor dem Erreichen eines zur Verschiebung ausgewählten Kettfadens in eine kammspaltnahe Position gebracht und der Kettfaden anschließend von dem Kontaktbereich mitgenommen werden. Dadurch wird die Einlage von Kettfäden erleichtert. Auch eine Verschiebung mehrerer Kettfäden ist möglich.

Das Gestrick kann durch den Fadenkontaktbereich während des Strickens tief gehalten werden. Dadurch ist es möglich, dass das Gestrick im Kammspalt beim Austrieb der Nadeln sicher tief gehalten wird. Insbesondere können mit der erfindungsgemäßen Flachstrickmaschine folgende Verfahrensabläufe durchgeführt werden:
Ein Schussfaden kann eingelegt werden, indem ein zur Einlage eines Schussfadens ausgewählter Fadenführer (dessen Fadenzuführteil aus einer oberen, kammspaltfernen Außertätigkeitsposition nach unten in eine kammspaltnahe Fadenzuführposition gebracht wurde) sich in einem Bereich zwischen zwei Stricksystemen synchron mit dem Schlitten bewegt. Ein Fadenkontaktbereich der Vorrichtung, welche sich in geringem Abstand in Schlittenbewegungsrichtung hinter dem Fadenführer befindet, wird aus einer oberen Außertätigkeitsposition in seine untere Arbeitsposition (kammspaltnahe Position) gebracht. Er verschließt aufgrund seiner Geometrie den bis dahin offenen Kammspalt und führt den Faden des vorauslaufenden Fadenführers sicher in einen Bereich, welcher sich unterhalb der ausgetriebenen Nadeln befindet.

Im Bereich des der Vorrichtung zugehörigen bzw. zugeordneten Stricksystems kann zumindest ein Fadenführer der Vorrichtung folgen, um den vom vorlaufenden Schussfadenführer eingebrachten Faden mittels geeigneter Stricktechnik in das Gestrick einzubinden. Alternativ können auch Umhängetechniken zum Einsatz kommen.

Am Ende der Gestrickbreite schwenkt die Vorrichtung den Fadenkontaktbereich in die Außertätigkeitsposition (kammspaltferne Position) und der Schussfadenführer wird an seiner Parkposition abgestellt.

Wenn nur in bestimmten Gestrickbereichen ein Schussfaden eingelegt werden soll, erfolgt im Wesentlichen der gleiche Verfahrensablauf wie oben beschrieben. Der Unterschied liegt darin, dass der Schussfaden durch entsprechende Ansteuerung der Vorrichtung und des Schussfadenführers nur in vorbestimmte Bereiche des Gestricks eingelegt und anschließend eingebunden wird.

Senkrecht durch das Gestrick verlaufende Kettfäden können einzeln oder in Gruppen mittels der Vorrichtung präzise innerhalb des Gestricks horizontal in eine neue Position verschoben werden. Dazu wird der Fadenkontaktbereich der Vorrichtung in der jeweiligen Schlittenrichtung vor Erreichen des zur Verschiebung ausgewählten Kettfadens in seine kammspaltnahe Position gebracht. Der senkrecht verlaufende Kettfaden wird vom Fadenkontaktbereich erfasst und mitgenommen. Hat der Kettfaden seine neue Position erreicht, wird er mittels geeigneter, an sich bekannter Strick- oder Umhängetechniken an seiner neuen Position eingebunden und gesichert. Anschließend wird der Kontaktbereich wieder in seine kammspaltferne Position gebracht.

Wird die Vorrichtung als Niederhalter verwendet, wobei dies sowohl bei Intarsiagestricken als auch bei Gestricken über die gesamte Breite geschehen kann, wird der Fadenkontaktbereich der Vorrichtung während der Schlittenbewegung in seine kammspaltnahe Position gebracht. Anders als bei der Schussfadeneinlage befindet sich kein vorausfahrender Fadenführer zwischen den Stricksystemen. In der kammspaltnahen Position des Fadenkontaktbereichs der Vorrichtung wird der Kammspalt sicher verschlossen. Das sich im Kammspalt befindliche Gestrick wird beim Austrieb der Nadeln sicher tief gehalten. Im Bereich des der Vorrichtung zugehörigen bzw. zugeordneten Stricksystems kann der Vorrichtung mindestens ein Fadenführer zur Maschenbildung folgen. Der Fadenkontaktbereich der Vorrichtung kann sowohl innerhalb des Gestricks als auch am Ende der Gestrickbreite, d. h. am Ende des Gestricks, in seine kammspaltferne Position geschwenkt werden. Falls der mindestens eine Fadenführer zur Maschenbildung der Vorrichtung folgt, wird der Fadenführer auf seiner dafür vorgesehenen Parkposition abgestellt.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: einen Ausschnitt einer Flachstrickmaschine im Bereich des Kammspalts;
- Fig. 2: eine vergrößerte Detailansicht der Fig. 1, wobei zusätzlich Platinen eingeblendet sind;
- Fig. 3: eine Darstellung einer Vorrichtung zum Einstreifen und Einlegen von Schuss-, Kett- und/oder Flottfäden;
- Fig. 4: eine Vorderansicht auf eine Vorrichtung der Flachstrickmaschine.

Die Fig. 1 zeigt eine Darstellung einer Flachstrickmaschine 100 mit einem vorderen und einem hinteren Nadelbett 20, 21 mit jeweils auf ihnen zur Maschenbildung in Richtung Kammspalt KS und zurück verschiebbar gelagerten Nadeln 30, 31. Jedem Nadelbett 20, 21 ist ein Schlitten 50, 51 zugeordnet, der jeweils entlang der Nadelbetten 20, 21 bewegbar ist. An den Schlitten 50, 51 sind Stricksysteme mit Schlossplatten 40, 41 angeordnet. Die Schlossplatten 40, 41 werden als Bestandteil eines Stricksystems betrachtet. Ein Stricksystem besteht vorzugsweise aus zwei Schlössern (vorderes - hinteres Nadelbett). An einem Schlitten 50, 51 können in Bewegungsrichtung der Schlitten 50, 51 gesehen mehrere Stricksysteme hintereinander angeordnet sein. An den Schlossplatten 40, 41 sind Schlossteile zur Einleitung der Bewegung in die Nadeln 30, 31 befestigt. Ein Fadenführer F dient der Zufuhr eines Garns G zu den Nadeln 30, 31. In der Fig. 1 ist nur ein Fadenführer F gezeigt. Tatsächlich können mehrere Fadenführer vorgesehen sein. Die Fadenführer können als autark angetriebene Fadenführer ausgebildet sein, die sich insbesondere unabhängig von den Schlitten 50, 51 bewegen lassen.

Eine Vorrichtung 10 zum Einstreifen und/oder Einlegen von Schuss-, Kett- und/oder Flottfäden in ein Gestrick oder zum Niederhalten des Gestricks bei der Maschenbildung ist oberhalb der Nadelbetten 20, 21 am vorderen und/oder hinteren Schlitten 50, 51 montiert. Die Position der Vorrichtung 10 in Nadelbettlängsrichtung ist am Anfang und/oder Ende eines Stricksystems oder zwischen zwei Stricksystemen, wenn mehrere Stricksysteme vorgesehen sind. Auch in diesem Fall befindet sich die Vorrichtung 10 am Anfang des einen und am Ende des anderen Stricksystems.

Die Vorrichtung 10 weist einen Fadenkontaktbereich 6 auf. Dieser kann von einer oberen, kammspaltfernen Außertätigkeitsposition a über eine Position b in eine untere kammspaltnahe Arbeitsposition c gebracht werden. Die Bewegung des Fadenkontaktbereichs 6 von der Position a nach der Position b ist bogenförmig. Von der Position b nach der Position c verläuft die Bewegung weitestgehend linear nach unten. In der gezeigten Position c deckt der Fadenkontaktbereich 6 der Vorrichtung 10 den Kammspalt KS komplett ab. Mittels hier nicht gezeigter Einstellmittel kann die Position des Fadenkontaktbereichs 6 in der Position c vertikal und horizontal individuell eingestellt werden. Auch eine Einstellung in Nadelbettlängsrichtung ist möglich.

Zur Führung des vom Fadenführer F kommenden Garns G ist der Fadenkontaktbereich 6 im gezeigten Beispiel sowohl in Nadelbettlängsrichtung als auch quer dazu nutartig, insbesondere konkav oder als Hohlkehle ausgebildet. Jedoch sind auch andere garnschonende Geometrien denkbar.

Die Fig. 2 zeigt einen vergrößerten Ausschnitt der Fig. 1. Hier sind zusätzlich zu den Nadeln 30, 31 Platinen 60, 61 eingezeichnet. Auch diese sind relativ zu den Nadelbetten 20, 21 bewegbar. Aus der gezeigten Darstellung ergibt sich, dass der Fadenkontaktbereich 6 selbst in einer aktiven Position, d. h. in der Position c, also in der kammspaltnahen Position, nicht mit irgendwelchen bewegbaren oder nicht bewegbaren Elementen der Nadelbetten 20, 21 kollidiert.

Der Fig. 2 lässt sich auch entnehmen, dass eine Vorrichtung 10 nicht nur dem Schlitten 51 zugeordnet sein kann, sondern auch dem Schlitten 50. Daher ist auch noch ein Fadenkontaktbereich 6' zu erkennen.

Die Fig. 3 zeigt schematisch den Aufbau der Vorrichtung 10 zum Einstreifen und/oder Einlegen von Schuss-, Kett- und/oder Flottfäden in ein Gestrick bzw. zum Niederhalten des Gestricks bei der Maschenbildung. Die Vorrichtung 10 weist einen Antrieb 1 auf. Beispielsweise kann der Antrieb 1 als Schritt- oder Servomotor oder ähnliches ausgebildet sein. Der Antrieb 1 dient zur Bewegungseinleitung. Auf die Antriebsachse 1' des Antriebs 1 ist ein Arm 2 angeordnet, welcher gelenkig mit einem Hebelarm 3 verbunden ist. An seinem dem Arm 2 abgewandten Ende ist der Hebelarm 3 abgekröpft und mit einem Viergelenk 4 mit den Gelenkpunkten 4a - 4d verbunden. An dem Viergelenk 4 ist wiederum ein Arm 5 angeordnet, an dessen Ende sich der Fadenkontaktbereich 6 befindet. Der Arm 5 ist im gezeigten Beispiel an drei Stellen 5a, 5b, 5c abgewinkelt. Es können auch mehr oder weniger abgewinkelte Stellen vorhanden sein. Dadurch, dass der Arm 5 mehrfach abgewinkelt ausgeführt ist, wird sichergestellt, dass der Fadenkontaktbereich 6 und der Arm 5 auch in einer kammspaltnahen Position des Fadenkontaktbereichs 6 nicht mit bewegbaren Elementen der Flachstrickmaschine kollidieren. Der tiefste Punkt des Fadenkontaktbereichs 6 wird erreicht, wenn die Verstellmechanik 12 ihre Strecklage einnimmt. Der Fadenkontaktbereich 6 befindet sich an einem geraden Endabschnitt des Arms 5, der in der kammspaltnahen Position der Vorrichtung 10 vertikal ausgerichtet ist.

In der Fig. 4 ist eine Vorderansicht auf die Vorrichtung 10 gezeigt. Weiterhin sind der Fadenführer F sowie ein Nadelbett 21 zu sehen. Die Bewegungsrichtung des Schlittens 51 ist in Richtung des Pfeils R nach links. Es ist eine Anzahl von Nadeln 31 gezeigt, welche sich in einer Austriebsbewegung befinden. Die Austriebsbewegung wurde durch ein nicht gezeigtes Stricksystem eingeleitet. Die Darstellung dient zur Veranschaulichung der Positionen des Fadenführers F, der Vorrichtung 10 sowie der sich in Austriebsbewegung befindlichen Nadeln 31 zueinander. Der Abstand A der gezeigten Nadeln 31 zur Vorrichtung 10 ist in besagtem Beispiel während des Strickbetriebs nicht einstellbar. Er kann aber mittels geeigneter Einstellmittel während des Stillstands der Flachstrickmaschine verändert werden. Denkbar ist beispielsweise auch eine motorische Verstellung. Der Abstand dient der Prozesssicherheit. Er sollte zum einen zu den folgenden mechanischen Teilen so klein wie möglich gehalten werden. Andererseits muss er so gehalten werden, dass Kollisionen mit beispielsweise Platinen sicher vermieden werden. Aus der Darstellung ergibt sich, dass der Abstand A > 0 mm beträgt. Dies bedeutet, dass sich die Vorrichtung 10 in einem definierten Abstand zum Stricksystem befindet, insbesondere einen Abstand A zum Stricksystem aufweist. Kein Bestandteil der Vorrichtung 10 reicht in den Bereich der Nadeln 31 und somit in den Bereich des Stricksystems. Eine einfache Ausführungsform einer Flachstrickmaschine ergibt sich, wenn der Abstand A konstant ist, also die Vorrichtung 10 nicht verstellbar ist.

Der Abstand B des Fadenführers F zur Vorrichtung 10 ist bei Bewegungseinleitung über den hier nicht gezeigten Schlitten 51 mittels Mitnehmerbolzen durch Einstellung der Kontaktbereiche des Mitnehmerbolzens am Fadenführer F einstellbar. Bei Verwendung einer Strickmaschine mit autark angetriebenen Fadenführern, bei welcher die Position und Verfahrwege der Fadenführer frei wählbar sind, kann der Abstand des Fadenführers F zur Vorrichtung 10 frei gewählt und auch während des Maschenbildungsprozesses verändert werden.

Der Fig. 4 kann man weiterhin entnehmen, dass der Fadenkontaktbereich 6 in Längsrichtung der Nadelbetten breiter ist als der Arm 5 der Vorrichtung 10. Insbesondere weist der Fadenkontaktbereich 6 eine Nase 6a auf, die in Richtung Stricksystem gerichtet ist. Dadurch wird der Führungsbereich für ein Garn G verlängert. Andererseits kann die Vorrichtung 10 so schmal gehalten werden, dass keine Kollision mit Nadeln und Platinen erfolgen kann.

Der Vorteil der vorliegenden Erfindung liegt insbesondere auch darin, dass die Vorrichtung 10 einfach bei bestehenden Flachstrickmaschinen nachgerüstet werden kann. Es ist keine Veränderung der Nadelbetten notwendig und es sind auch keine zusätzlichen beweglichen Teile am Nadelbett notwendig, um ein Gestrick niederzuhalten oder Flott-, Schuss- und/oder Kettfäden einlegen zu können.

## Patentansprüche

1. Flachstrickmaschine mit einem vorderen und einem hinteren Nadelbett (20, 21) und einem vorderen und einem hinteren entlang der Nadelbetten (20, 21) bewegbaren Schlitten (50, 51), an denen Schlossplatten (40, 41) zumindest eines Stricksystems angeordnet sind, wobei eine Vorrichtung (10) zum Einstreifen und/oder Einlegen von Schuss-, Kett- und/oder Flottfäden in ein Gestrick und/oder zum Niederhalten eines Gestricks bei der Maschenbildung vorgesehen ist, **dadurch gekennzeichnet, dass** jeweils eine Vorrichtung (10) dem vorderen und hinteren Schlitten (50, 51) zugeordnet und daran montiert ist und ein Fadenkontaktbereich (6, 6') der jeweiligen Vorrichtung (10) an einem Ende und außerhalb des Stricksystems des Schlittens (50, 51), an dem die Vorrichtung montiert ist, angeordnet ist.

2. Flachstrickmaschine nach Anspruch 1, **dadurch gekennzeichnet, dass** mehrere Stricksysteme pro Schlitten (50, 51) vorgesehen sind und die Vorrichtungen (10) zwischen zwei in Bewegungsrichtung der Schlitten (50, 51) gesehen benachbarten Stricksystemen angeordnet sind.

3. Flachstrickmaschine nach einem der vorhergehenden Ansprüche, **dadurch gekennzeichnet, dass** zwischen den Nadelbetten (20, 21) ein Kammspalt (KS) ausgebildet ist, und der Fadenkontaktbereich (6, 6') der Vorrichtung (10) zwischen einer kammspaltfernen (a) und einer kammspaltnahen (c) Position schaltbar ist.

4. Flachstrickmaschine nach Anspruch 3, **dadurch gekennzeichnet, dass** der Fadenkontaktbereich (6, 6') beim Schalten der Vorrichtungen (10) von einer kammspaltfernen in eine kammspaltnahe Position (a, c) zunächst eine bogenförmige Bewegung und anschließend eine lineare Bewegung durchführt.

5. Flachstrickmaschine nach einem der vorhergehenden Ansprüche 3 oder 4, **dadurch gekennzeichnet, dass** eine Verstellmechanik vorgesehen ist, durch die der Fadenkontaktbereich (6, 6') zwischen einer kammspaltfernen und einer kammspaltnahen Position (a, c) verstellbar ist.

6. Flachstrickmaschine nach einem der vorhergehenden Ansprüche 3 bis 5, **dadurch gekennzeichnet, dass** Einstellmittel zur Einstellung der kammspaltnahen Position des Fadenkontaktbereichs (6, 6') vorgesehen sind.

7. Flachstrickmaschine nach einem der vorhergehenden Ansprüche, **dadurch gekennzeichnet, dass** der Fadenkontaktbereich (6, 6') breiter ausgebildet ist als ein Arm (5), an dem der Fadenkontaktbereich (6, 6') angeordnet ist.

8. Flachstrickmaschine nach einem der vorhergehenden Ansprüche, **dadurch gekennzeichnet, dass** der Fadenkontaktbereich (6, 6') eine in Bewegungsrichtung des Schlittens (50, 51) gerichtete und/oder eine schräg zur Bewegungsrichtung des Schlittens ausgerichtete nutartige Ausnehmung aufweist.

9. Flachstrickmaschine nach einem der vorhergehenden Ansprüche, **dadurch gekennzeichnet, dass** die Vorrichtungen (10) einen Antrieb (1) zur Bewegungseinleitung für die Bewegung des Fadenkontaktbereichs (6, 6') aufweist.

10. Verfahren zur Steuerung einer Flachstrickmaschine gemäß Patentanspruch 1, wobei der Fadenkontaktbereich (6, 6') vor oder während einer Bewegung des Schlittens (50, 51), an dem die Vorrichtung (10) montiert ist, entlang des Nadelbetts (20, 21) von einer kammspaltfernen Position in eine kammspaltnahe Position (a, c) oder umgekehrt bewegt wird.

11. Verfahren nach Anspruch 10, **dadurch gekennzeichnet, dass** ein Fadenführer (F) synchron zum Schlitten (50, 51) in einem Bereich zwischen zwei Stricksystemen des Schlittens (50, 51) bewegt wird.

12. Verfahren nach einem der vorhergehenden Ansprüche 10 oder 11, **dadurch gekennzeichnet, dass** zumindest ein Fadenführer (F) der Vorrichtung in Strickrichtung folgend bewegt wird.

13. Verfahren nach einem der vorhergehenden Ansprüche 10 bis 12, **dadurch gekennzeichnet, dass** der Fadenkontaktbereich (6, 6') der Vorrichtung (10) vor Erreichen eines zur Verschiebung ausgewählten Kettfadens in eine kammspaltnahe Position (c) gebracht wird und der Kettfaden anschließend von dem Fadenkontaktbereich (6, 6') mitgenommen wird.

14. Verfahren nach einem der vorhergehenden Ansprüche 10 bis 13, **dadurch gekennzeichnet, dass** das Gestrick durch den Fadenkontaktbereich (6, 6') während des Strickens tief gehalten wird.

## Claims

1. Flat-knitting machine comprising a front and a rear needle bed (20, 21) and a front and a rear carriage (50, 51) which can be moved along the needle beds (20, 21) and on which lock plates (40, 41) of at least one knitting system are arranged, a device (10) being provided for stripping and/or inserting weft, warp, and/or floating threads into a knitted fabric and/or for holding down a knitted fabric during stitch formation, **characterized in that** a device (10) in each case is associated with the front and rear carriages (50, 51) and is mounted thereon, and a thread contact region (6, 6') of the relevant device (10) is arranged at one end and outside the knitting system of the carriage (50, 51) on which the device is mounted.

2. Flat-knitting machine according to claim 1, **characterized in that** a plurality of knitting systems per carriage (50, 51) are provided and the devices (10) are arranged between two adjacent knitting systems viewed in the direction of movement of the carriages (50, 51).

3. Flat-knitting machine according to either of the preceding claims,
**characterized in that** a comb gap (KS) is formed between the needle beds (20, 21), and the thread contact region (6, 6') of the device (10) can be switched between a position (a) remote from the comb gap and a position (c) close to the comb gap.

4. Flat-knitting machine according to claim 3, **characterized in that** the thread contact region (6, 6') first performs an arc-shaped movement and subsequently performs a linear movement when the devices (10) are switched from a position remote from the comb gap into a position (a, c) close to the comb gap.

5. Flat-knitting machine according to any of the preceding claims 3 or 4,
**characterized in that** an adjusting mechanism is provided, by means of which the thread contact region (6, 6') can be adjusted between a position remote from the comb gap and a position (a, c) close to the comb gap.

6. Flat-knitting machine according to any of the preceding claims 3 to 5, **characterized in that** setting means for setting the position of the thread contact region (6, 6') close to the comb gap are provided.

7. Flat-knitting machine according to any of the preceding claims,
**characterized in that** the thread contact region (6, 6') is designed to be wider than an arm (5) on which the thread contact region (6, 6') is arranged.

8. Flat-knitting machine according to any of the preceding claims,
**characterized in that** the thread contact region (6, 6') has a groove-like recess directed in the direction of movement of the carriage (50, 51) and/or a groove-like recess oriented obliquely to the movement direction of the carriage.

9. Flat-knitting machine according to any of the preceding claims,
**characterized in that** the devices (10) has a drive (1) for introducing movement for the movement of the thread contact region (6, 6').

10. Method for controlling a flat-knitting machine according to claim 1, wherein the thread contact region (6, 6') is moved along the needle bed (20, 21), before or during a movement of the carriage (50, 51) on which the device (10) is mounted, from a position remote from the comb gap into a position (a, c) close to the comb gap or vice versa.

11. Method according to claim 10, **characterized in that** a thread guide (F) is moved synchronously with the carriage (50, 51) into a region between two knitting systems of the carriage (50, 51).

12. Method according to any of the preceding claims 10 or 11,
**characterized in that** at least one thread guide (F) is moved trailing the device in the knitting direction.

13. Method according to any of the preceding claims 10 to 12,
**characterized in that** the thread contact region (6, 6') of the device (10) is brought into a position (c) close to the comb gap before reaching a warp thread selected for displacement, and the warp thread is subsequently entrained by the thread contact region (6, 6').

14. Method according to any of the preceding claims 10 to 13,
**characterized in that** the knitted fabric is kept low by the thread contact region (6, 6') during knitting.

## Revendications

1. Métier à tricoter rectiligne comportant une fonture avant et une fonture arrière (20, 21) et un chariot avant et un chariot arrière (50, 51) pouvant être déplacés le long des fontures (20, 21), sur lesquels chariots sont disposées des plaques de serrure (40, 41) d'au moins un système de tricotage, dans lequel un dispositif (10) permettant d'enfiler et/ou d'insérer des fils de trame, des fils de chaîne et/ou des fils flottants dans un tricot et/ou permettant de maintenir un tricot vers le bas lors de la formation des mailles est prévu, **caractérisé en ce que** respectivement un dispositif (10) est associé aux chariots avant et arrière (50, 51) et est monté sur ceux-ci et une zone de contact de fil (6, 6') du dispositif (10) respectif est disposée à une extrémité et à l'extérieur du système de tricotage du chariot (50, 51) sur lequel est monté le dispositif.

2. Métier à tricoter rectiligne selon la revendication 1, **caractérisé en ce que** plusieurs systèmes de tricotage sont prévus par chariot (50, 51) et les dispositifs (10) sont disposés entre deux systèmes de tricotage voisins vus dans le sens de déplacement des chariots (50, 51).

3. Métier à tricoter rectiligne selon l'une des revendications précédentes, **caractérisé en ce qu'**une fente de peigne (KS) est réalisée entre les fontures (20, 21), et la zone de contact de fil (6, 6') du dispositif (10) peut être commutée entre une position éloignée de la fente de peigne (a) et une position proche de la fente de peigne (c).

4. Métier à tricoter rectiligne selon la revendication 3, **caractérisé en ce que,** lors de la commutation des dispositifs (10) d'une position éloignée de la fente de peigne vers une position proche de la fente de peigne (a, c), la zone de contact de fil (6, 6') effectue tout d'abord un déplacement en forme d'arc puis un déplacement linéaire.

5. Métier à tricoter rectiligne selon l'une des revendications précédentes 3 ou 4, **caractérisé en ce qu'**un mécanisme de réglage est prévu, au moyen duquel la zone de contact de fil (6, 6') peut être réglée entre une position éloignée de la fente de peigne et une position proche de la fente de peigne (a, c).

6. Métier à tricoter rectiligne selon l'une des revendications précédentes 3 à 5, **caractérisé en ce que** des moyens de réglage sont prévus pour le réglage de la position proche de la fente de peigne de la zone de contact de fil (6, 6').

7. Métier à tricoter rectiligne selon l'une des revendications précédentes, **caractérisé en ce que** la zone de contact de fil (6, 6') est réalisée de manière à être plus large qu'un bras (5) sur lequel est disposée la zone de contact de fil (6, 6').

8. Métier à tricoter rectiligne selon l'une des revendications précédentes, **caractérisé en ce que** la zone de contact de fil (6, 6') présente un évidement en forme de rainure dirigé dans le sens de déplacement du chariot (50, 51) et/ou orienté obliquement par rapport au sens de déplacement du chariot.

9. Métier à tricoter rectiligne selon l'une des revendications précédentes, **caractérisé en ce que** les dispositifs (10) présente un entraînement (1) permettant d'induire un déplacement pour le déplacement de la zone de contact de fil (6, 6').

10. Procédé permettant de commander un métier à tricoter rectiligne selon la revendication de brevet 1, dans lequel, avant ou pendant un déplacement du chariot (50, 51) sur lequel est monté le dispositif (10), la zone de contact de fil (6, 6') est déplacée le long de la fonture (20, 21) d'une position éloignée de la fente de peigne vers une position proche de la fente de peigne (a, c) ou inversement.

11. Procédé selon la revendication 10, **caractérisé en ce qu'**un guide-fil (F) est déplacé de manière synchrone avec le chariot (50, 51) dans une zone entre deux systèmes de tricotage du chariot (50, 51).

12. Procédé selon l'une des revendications précédentes 10 ou 11,
**caractérisé en ce qu'**au moins un guide-fil (F) est déplacé en suivant le dispositif dans le sens de tricotage.

13. Procédé selon l'une des revendications précédentes 10 à 12,
**caractérisé en ce que** la zone de contact de fil (6, 6') du dispositif (10) est amenée dans une position proche de la fente de peigne (c) avant d'atteindre un fil de chaîne sélectionné pour le coulissage et le fil de chaîne est ensuite retiré de la zone de contact de fil (6, 6').

14. Procédé selon l'une des revendications précédentes 10 à 13,
**caractérisé en ce que** le tricot est maintenu vers le bas par la zone de contact de fil (6, 6') pendant le tricotage.
